# EUROPÄISCHE PATENTSCHRIFT

(11) **EP 0 273 184 B1**
(45) Veröffentlichungstag und Bekanntmachung des Hinweises auf die Patenterteilung: **06.02.1991**
(21) Anmeldenummer: 87117117.9
(22) Anmeldetag: 20.11.1987
(51) Int. Cl.: F02M 41/12

(54) **Kraftstoffeinspritzpumpe für Brennkraftmaschinen**
Fuel injection pump for internal combustion engines
Pompe d'injection du carburant pour moteurs à combustion interne

(30) Priorität: 27.12.1986 DE 3644584
(43) Veröffentlichungstag der Anmeldung: 06.07.1988
(73) Patentinhaber: ROBERT BOSCH GMBH, 70442 Stuttgart (DE)
(72) Erfinder: Eheim, Franz, D-7000 Stuttgart 40 (DE); Höfer, Gerald, D-8202 Bad Aibling (DE)

(56) Entgegenhaltungen:
- DE-A- 3 213 724
- DE-A- 3 218 275
- DE-B- 1 220 669
- DE-B- 2 145 036
- GB-A- 2 020 740

## Beschreibung

### Stand der Technik

Die Erfindung geht von einer Kraftstoffeinspritzpumpe nach der Gattung des Hauptanspruchs aus. Bei einer durch die DE-OS 32 13 724 bekannten Kraftstoffeinspritzpumpe weist der Pumpenkolben als Entlastungskanal eine vom Pumpenarbeitsraum ausgehende axiale Sackbohrung auf, von der ein Querkanal abzweigt zu zwei ersten Austrittsöffnungen und ferner ein Radialkanal zu einer zweiten Austrittsöffnung abzweigt. Diese Austrittsöffnung ist gegenüber den ersten Austrittsöffnungen zur Pumpenantriebsseite hin versetzt angeordnet und arbeitet mit einer im Ringschieber angeordneten Radialbohrung zusammen, über die als Kanal die Verbindung zum Entlastungsraum herstellbar ist. Bei der bekannten Kraftstoffeinspritzpumpe ist die Radialbohrung dabei so angeordnet, daß die zweite Austrittsöffnung bei einer Ringschieberstellung entsprechend dem Niederlastbetriebsbereich beim Pumpenkolbenförderhub in Verbindung ist, während im Vollastbereich die zweite Austrittsöffnung nicht mit der Radialbohrung in Verbindung kommt. Diese Einrichtung dient dazu, im Niedriglastbereich nur einen Teil der Förderhübe des Pumpenkolbens wirksam werden zu lassen und dementsprechend sind am Ringschieber ringsum verteilt mehrere Radialbohrungen vorgesehen, so daß z.B. nur jeder zweite Pumpenkolbenförderhub zum Druckaufbau im Pumpenarbeitsraum und damit zur Einspritzung von Kraftstoff führt. Dementsprechend dient nur die Hälfte der Zylinder der Brennkraftmaschine zu deren Antrieb. Diese Maßnahme hat den Zweck, den Kraftstoffverbrauch im Teillastbereich zu senken.

Es ist auch durch die DE-OS 32 18 275 eine Kraftstoffeinspritzpumpe gemäß der Gattung des Hauptanspruchs bekannt, bei der statt der bei obiger bekannter Kraftstoffeinspritzpumpe vorgesehenen Radialbohrungen im Ringschieber von der Stirnfläche des Ringschiebers ausgehende diametrale verlaufende Nuten vorgesehen sind, die nunmehr und zusammen mit der als erste Steuerkante dienende Stirnseite des Ringschiebers mit nur einer einzigen Austrittsöffnung des Entlastungskanals zusammenarbeiten. Die Nuten weisen somit die zweiten Steuerkanten zur Steuerung der Verbindung zwischen Pumpenarbeitsraum und Entlastungsraum vor dem Wirksamwerden der ersten Steuerkante auf. Der Ringschieber ist dabei nicht nur in Abhängigkeit von der Verstellung eines Kraftstoffeinspritzmengenreglers axial auf dem Pumpenkolben verschiebbar, sondern auch noch durch eine Verdreheinrichtung verdrehbar. Durch ein Verdrehen kann erreicht werden, daß während des Förderhubs des Pumpenkolbens die Austrittsöffnung im Wechsel bei jedem oder bei jedem zweiten Förderhub des Pumpenkolbens mit einer der diametral verlaufenden Nuten in Verbindung kommt, je nach Zahl der vorgesehenen Nuten. So kann entweder die Zahl der Einspritzungen z.B. auf die Hälfte reduziert werden, ähnlich wie es durch den obengenannten Stand der Technik bekannt ist oder es kann die Hochdruckförderung der Kraftstoffeinspritzpumpe ganz unterbunden werden. Darüber hinaus ist es möglich, durch Reduzierung der Breite der Nuten nur ein gedrosseltes Abströmen von Kraftstoff während des jeweiligen Förderhubs zu erreichen, was einer Minderung der Kraftstoffeinspritzrate im niedrigen Drehzahlbereich dienen soll.

Die somit verwirklichte Leiselaufeinrichtung bewirkt, daß die Brennkraftmaschine z.B. im Leerlauf mit reduziertem Verbrennungsgeräusch betrieben werden kann. Die bekannte Verdreheinrichtung weist für die Verdrehung des Ringschiebers eine starre Koppelung mit einem Kurbelarm auf, der beim Leerlaufbetrieb der Brennkraftmaschinezum Abschalten einzelner Zylinder verdreht wird.

### Vorteile der Erfindung

Die erfindungsgemäße Kraftstoffeinspritzpumpe mit den kennzeichnenden Merkmalen des Hauptanspruchs hat demgegenüber den Vorteil, daß die Verdrehung des Ringschiebers zum Steuerwirksam werden der zweiten Steuerkante automatisch erfolgt mit der willkürlichen Wahl des Drehmomentenwunsches der die für den Betrieb eines Kraftfahrzeuges vorgesehene Brennkraftmaschine steuernden Person. Entsprechend dem Drehmomentenwunsch oder der gewünschten Brennkraftmaschinendrehzahl bei gegebener Last wird dabei der Verstellhebel der Kraftstoffeinspritzpumpe verdreht, die die Brennkraftmaschine mit Kraftstoff versorgt. Mit diesem Verstellhebel ist die Verdreheinrichtung dabei vorteilhaft so gekoppelt, daß der Ringschieber nur in einem bestimmten Drehbereich verdreht werden kann, ohne daß dadurch die Verdrehbarkeit des Verstellhebels eingeschränkt wird.

Durch die in den Unteransprüchen aufgeführten Maßnahmen sind vorteilhafte Weiterbildungen und Verbesserungen der im Hauptanspruch angebenen Kraftstoffeinspritzpumpe möglich. Durch die Ausgestaltung des Anspruchs 2 wird erreicht, daß das Schwenkorgan über einen durch eine Drehfeder gebildeten Freilauf mit dem Verstellhebel der Kraftstoffeinspritzpumpe gekoppelt ist. Durch die Anschläge, innerhalb der die das Schwenkorgan bewegende Welle verdrehbar ist, läßt sich der Einstellbereich wechselnd einstellen und auch nachträglich leicht ändern.

Durch die andere Ausgestaltung gemäß Anspruch 3 ergibt sich eine sehr einfach ausgestaltete Verdreheinrichtung mit wenig bewegten Teilen. Mit einer Weiterbildung dieser Ausgestaltung nach Anspruch 6 wird eine exakte und klemmfreie Führung des das Schwenkorgan bildenden Stellbolzens erzielt. Eine andere Ausgestaltung gemäß Anspruch 8 und 9 weist den Vorteil auf, daß verschteißgefährdeteTeitewiez.B.dieRückstettfe- der des Stellbolzens außerhalb der Kraftstoffeinspritzpumpe angeordnet sind und bei Versagen den Betrieb der Kraftstoffeinspritzpumpe nicht derart gefährden, daß die Brennkraftmaschine wegen eines Ausfalls der Kraftstoffregelung zu Schaden kommen könnte.

### Zeichnung

Vier Ausführungsbeispiele der Erfindung sind in der Zeichnung dargestellt und werden in der nachfolgenden Beschreibung näher erläutert. Es zeigen Figur 1 einen Längsschnitt einer vereinfacht wiedergegebenen Kraftstoffeinspritzpumpe mit einer Verdreheinrichtung des Ringschiebers, Figur 2 ein erstes Ausführungsbeispiel der Verdreheinrichtung mit drehbarer Welle und Winkelhebel zur Verdrehung des Ringschiebers, Figur 3 eine Teilansicht des Ausführungsbeispiels nach Figur 2 mit Anschlägen zur Begrenzung des Verdrehbereichs, Figur 4 ein zweites Ausführungsbeispiel der Erfindung mit einem als Schwenkorgan ausgebildeten Stellbolzen, der durch eine innerhalb der Kraftstoffeinspritzpumpe liegenden Rückstellfeder in Anlage an einer verstellbaren Kurvenbahn gehalten wird, Figur 5 eine Teilansicht zum Ausführungbeispiel nach Figur 4, Figur 6 ein drittes Ausführungsbeispiel in Abhandlung zum Ausführungsbeispiel nach Figur 4 und Figur 7 ein viertes Ausführungsbeispiel in Abhandlung des Ausführungsbeispiels nach Figur 4.

### Beschreibung der Ausführungsbeispiele

In einem Gehäuse 1 einer in Figur 1 wiedergegebenen Kraftstoffeinspritzpumpe ist eine Buchse 2 angeordnet, in deren einen Pumpenzylinder bildenden Innenbohrung 3 ein Pumpenkolben 4 durch einen Nockenantrieb 5 angetrieben eine hin- und hergehende und zugleich rotierende Bewegung ausführt. Der Pumpenkolben schließt auf seiner einen Stirnseite einen Pumpenarbeitsraum 6 ein und ragt zum Teil aus der Innenbohrung 3 heraus in einen Pumpensaugraum 7, der im Gehäuse 1 eingeschlossen ist.

Der Pumpenarbeitsraum 6 wird über in der Mantelfläche des Pumpenkolbens angeordnete Längsnuten 8 und eine radial durch die Buchse 2 hindurchtretende und im Gehäuse 1 verlaufende Saugbohrung 9, die vom Pumpensaugraum 7 ausgeht, mit Kraftstoff versorgt, solange der Pumpenkolben seinen Saughub bzw. seine untere Totpunktlage einnimmt. Der Pumpensaugraum wird über eine Förderpumpe 11 aus einem hier nicht gezeigten Kraftstoffbehälter mit Kraftstoff versorgt. Durch ein nicht gezeigtes Drucksteuerventil wird dabei der Druck üblicherweise im Saugraum drehzahlabhängig gesteuert, um somit z.B. hydraulisch über einen drehzahlabhängig gesteuerten Druck eine drehzahlabhängige Spritzverstellung vornehmen zu können. Dabei wird in bekannter Weise der Hubbeginn des Pumpenkolbens mit steigender Drehzahl auf Früh verstellt.

Vom Pumpenarbeitsraum 6 führt im Pumpenkolben ein Längskanal 14 ab, der als Sackbohrung ausgebildet und als Entlastungskanal zu bezeichnen ist. Von diesem zweigt eine Querbohrung 15 ab, die zu ersten Austrittsöffnungen 16 am Umfang des Pumpenkolbens 4 führen, in einen Bereich, in dem dieser in den Saugraum 7 ragt, der zugleich als Entlastungsraum für im Pumpenarbeitsraum 6 auf Hochdruck gebrachten Kraftstoff dient. Die Austrittsöffnungen 16 liegen sich dabei vorzugsweise diametral gegenüber, was zu einer ausgeglichenen hydraulischen Belastung des Pumpenkolbens führt. In diesem Bereich ist auf dem Pumpenkolben ein Mengenverstellorgan in Form eines Ringschiebers 18 angeordnet, der dicht mit der Mantelfläche seines Innenringes auf dem Pumpenkolben gleitet, verdreh- und verschiebbar ist und mit durch die Mantelfläche und einer oberen Stirnseite gebildeter erste.Steuerkante 19, die ersten Austrittsöffnungen 16 steuert.

Vom Entlastungskanal 14, der vorzugsweise koaxial zum Pumpenkolbenachse verläuft, zweigt ferner eine Radialbohrung 20 ab, die zu einer Verteileröffnung 21 am Pumpenkolbenumfang führt. Im Arbeitsbereich dieser Verteileröffnung zweigen in einer radialen Ebene von der Innenbohrung 3 Förderleitungen 22 ab, die entsprechend der Zahl der mit Kraftstoff zu versorgenden Zylinder der zugehörigen Brennkraftmaschine am Umfang der Innenbohrung 3 verteilt angeordnet sind. Die Förderleitungen führen über je ein Ventil 23, das als Rückschlagventil oder als Druckentlastungsventil in bekannter Weise ausgestaltet ist, zu den nicht gezeigten Kraftstoffeinspritzstellen. Zu diesen wird, sobald bei Beginn des Förderhubs des Pumpenkolbens nach einer entsprechenden Verdrehung desselben die Saugbohrung 9 durch die Mantelfläche des Pumpenkolbens verschlossen ist, der im Pumpenarbeitsraum 6 befindliche Kraftstoff über den Entlastungskanal 14, die Radialbohrung 20 und die Verteilernut 21 gefördert. Diese Förderung wird dann unterbrochen, wenn im Laufe des Pumpenkolbenhubs die ersten Austrittsöffnungen 16 durch die Steuerkante 19 geöffnet werden und in Verbindung mit dem Saugraum 7 kommen. Ab diesem Punkt wird der vom Pumpenkolben verdrängte restliche Kraftstoff nur noch in den Saugraum gefördert. Je höher der Ringschieber 18 zum Pumpenarbeitsraum hin verstellt ist, desto größer ist die vom Pumpenkolben geförderte Kraftstoffeinspritzmenge.

Der für die Verstellung des Ringschiebers vorgesehene Kraftstoffeinspritzmengenregler 25 weist einen Spannhebel 26 auf, der um eine Achse 27 schwenkbar, einarmig ausgebildet ist und an seinem Hebelarmende mit einer Regelfederanordnung 28 gekoppelt ist. Diese besteht aus einer Leerlauffeder 29, die zwischen dem Kopf eines Kupplungsgliedes 30 und dem Spannhebel angeordnet ist, wobei das Kupplungsglied 30 durch eine Öffnung im Spannhebel durchgesteckt ist und am anderen von dem Kopf abgewandten Ende mit einer Hauptregelfeder 31 verbunden ist. Diese ist wiederum an ihrem anderen Ende an einem Schwenkarm 33 eingehängt, der über eine durch das Pumpengehäuse durchgeführte Welle 34 mit einem Verstellhebel 35 verstellbar ist. Der Verstellhebel ist dabei zwischen einem einstellbaren Vollastanschlag 36 und einem einstellbaren Leerlaufanschlag 37 willkürlich von einer Bedienungsperson betätigbar. z.B. wird der Verstellhebel 35 mit dem Gaspedal verbunden, das der Fahrer des Kraftfahrzeuges, das mit der Brennkraftmaschine und der Einspritzpumpe ausgerüstet ist, entsprechend seinem Drehmomentwunsch bestätigt. Statt der hier gezeigten einfachen Schraubenfeder als Hauptregelfeder können natürlich auch andere Regelfederanordnungen verwendet werden, die mehrstufig und/oder vorgespannt ausgeführt sind.

Um die Achse 27 ist ferner ein Starthebel 39 schwenkbar, der zweiarmig ausgeführt ist und mit einem Arm über einen Kugelkopf 40 in eine in einer Radialebene zum Ringschieber verlaufenden Quernut41 eingreifend mit dem Ringschieber gekoppelt ist. Der andere Arm des Starthebels weist eine Blattfeder 49 auf, die sich als Startfeder gegen die Spannhebel 26 spreizend an diesem abstützt. Auf eben diesen Hebelarm des Starthebels 39 wirkt das Stellglied 42 eines Drehzahlgebers in Form einer Fliehkraftstellanordnung 43 bekannter Bauart. Diese wird synchron zur Antriebswelle 44 der Kraftstoffeinspritzpumpe über ein Zahnradgetriebe 45 angetrieben. Mit zunehmender Drehzahl werden also das Stellglied 42 zusammen mit dem Starthebel 39 und dem Ringschieber 18 entgegen der Kraft der Startfeder 49 verschoben, bis der Starthebel am Spannhebel 26 zur Anlage kommt. Im Laufe dieser Bewegung wird der Ringschieber von einer höchsten, pumpenarbeitsraumnächsten Stellung entsprechend einer Startmengeneinstellung zur Pumpenkolbenantriebsseite hin verstellt und dabei die Startübermenge abgeregelt. Kommt der Starthebel zur Anlage an den Spannhebel, so werden beide Hebel entgegen der Kraft der Leerlauffeder 29 verschwenkbar bis dann anschlie- βend an den Leerlaufbereich die Hauptregelfeder 31 zur Wirkung kommt. Je nach Ausgestaltung dieser als AII-Drehzahlreglerfeder oder als Leerlaufenddrehzahlreglerfeder wird der Spannhebel bei Erreichen der eingestellten Drehzahl weiter bewegt und der Ringschieber 18 zur Reduzierung der Einspritzmenge verschoben. Je nach Stellung des Verstellhebels 35 wird also bei einer bestimmten Drehzahl eine größere oder geringere Kraftstoffeinspritzmenge eingespritzt. Zur Einstellung ist die Achse 27 auf einem Einstellhebel 46 gelagert, der um eine gehäusefeste Achse 47 schwenkbar ist und durch eine Feder in Anlage an einem einstellbaren Anschlag 48 gehalten wird.

Soweit wie bisher beschrieben entspricht die Kraftstoffeinspritzpumpe einer normalen bekannten Ausgestaltung. Zusätzlich ist nun am Ringschieber 18 auf seiner Stirnseite, die den Pumpenarbeitsraum 6 zugewandt ist, eine Rechtecknut 51 vorgesehen, die nun ähnlich wie bei dem Gegenstand der eingangs genannten DE-OS 32 18 275 als Drosselnut mit einem drosselnden Querschnitt oder als Abschaltnut mit entsprechend größerem Querschnitt ausgebildet sein kann. Eine der Begrenzungskanten der Rechtecknut stellt dabei eine zweite Steuerkante zur Verfügung, die mit der Austrittsöffnugn 16 zusammen arbeitet und diese früher öffnet als die erste Steuerkante 19. Diese Nut kann nun durch Verdrehen des Ringschiebers 18 in Arbeitsstellung gebracht werden, so, daß sie beim Förderhub des Pumpenkolbens mit der Austrittsöffnung 16 in Verbindung kommt oder in abgeschalteter Stellung gebracht werden, derart, daß sie nicht steuerwirksam ist und die Austrittsöffnung 16 erst durch die Steuerkante 19 zum Entlastungsraum 7 hin geöffnet wird. Dazu ist eine Verdreheinrichtung 52 vorgesehen, die ein Schwenkorgan 53 in Form eines Winkelhebels aufweist, an dessen einem Hebelarm 54 als Gleitteil ein Kugelkopf 55 angeformt ist, der in eine Längsnut 57 am Schieber 18 eingreift. Die seitlichen Begrenzungsflächen der sich achsparallel erstreckenden Längsnut stellen Führungsflächen für den Kugelkopf 55 dar und erlauben eine axiale Verstellung des Ringschiebers 18 durch den Kraftstoffeinspritzmengenregler 25 ohne daß dabei der Ringschieber verdreht wird. In technischer Äquialenz kann auch natürlich eine Klaue am Hebelarm 54 vorgesehen werden und am Ringschieber eine Führungsnase oder ein Führungsdorn. Je nach Ausgestaltung sind dann die Führungsflächen an der Führungsnase oder Führungsrippe oder an der Klaue.

Der Winkelhebel 53 ist auf einer Achse 58 gelagert, die mit dem Gehäuse verbunden ist und besitzt als anderen Hebelarm eine Lasche 59, die U-Form aufweist und an ihrem Ende zusätzlich auf der Achse 58 gelagert ist, wie Figur 2 entnehmbar ist. In eine Ausnehmung 60 der Lasche 59 greift ein Betätigungsarm 62 ein, der exzentrisch auf der Stirnseite 63 einer Welle 64 sitzt. Diese ist in einer Innenbohrung 65 einer Buchse 66 geführt, die von außen dicht in das Gehäuse 1 der Kraftstoffeinspritzpumpe eingesetzt ist. Am nach außen ragenden Ende der Welle 64 weist diese eine Durchmesserreduzierung 67 auf, auf der eine Nabe 68 eines Stellhebels 69 gelagert ist. In axialer Richtung nach außen ist der Stellhebel durch einen formschlüssig aufgesteckten Hebel 70 gesichert, der durch eine auf das Ende der Welle 64 aufgeschraubte Mutter 71 gehalten wird. An diesen somit drehfest mit der Welle 64 verbundenen Hebel ist eine vorgespannte Drehfeder 73 mit ihrem einen Ende eingehängt, während das andere Ende der Drehfeder am Drehhebel 69 eingehängt ist. Die Drehfeder hält durch ihre Vorspannung den Stellhebel 69 in Anlage an den Arm 72 des Hebels 70 und bewirkt so eine Koppelung des Stellhebels 69 mit der Welle 64. Zwischen der Durchmesserreduzierung 67 und der Welle ist formschlüssig eine Scheibe 74 aufgesetzt, deren Form in Figur 3 in der Draufsicht besser erkennbar ist. Diese Scheibe weist zwei Arme 75 auf, die in eine einem bestimmten Drehwinkelbereich begrenzende Ausnehmung 76 eingreifen. Die Ausnehmung 76 befindet sich dabei auf der Stirnseite des außenliegenden Teils der Buchse 66. Durch die Scheibe 74 in Verbindung mit der Ausnehmung 76 und den Armen der Scheibe 75 ist somit die Welle 64 nur in dem durch die Ausnehmung 76 festgelegten Winkelbereich verdrehbar. Gedreht wird sie über dem Stellhebel 69 der mittels der Drehfeder 73 und dem Teller 70 mit der Welle gekoppelt ist, der aber einen weitaus größeren Drehwinkel durchfahren kann als die Welle 64, da die Feder 73 ihm nach Abheben vom Arm 72 einen Freilauf gewährt. Verdreht sich die Welle 64, so wird der Winkelhebel 53 über den Betätigungsarm 62 um diesen bestimmten Drehbetrag unter Berücksichtigung der Übersetzungsverhältnisse bewegt. Entsprechend wird dann der Ringschieber 18 ebenfalls um einen definierten Betrag verstellt. Die Ausgangslage der Verstellbewegung kann durch Einstellung der Buchse 66 eingestellt werden.

Der Stellhebel 69 ist für die Verstellung des Ringschiebers mit dem Verstellhebel 35 gekoppelt und kann synchron durch den Verstellhebel bewegt werden. Somit ergibt sich eine automatische Verstellung des Ringschiebes 18 in Abhängigkeit von dem durch den Verstellhebel 35 gegebenen Lastbereich. Je nach Verwendungszweck der zweiten Steuerkante der Nut 51 kann somit z.B. beschränkt auf den Leerlaufbereich ein gedrosselter Kraftstoff-Bypass-Strom vom Pumpenarbeitsraum 6 abgezweigt werden, wenn die Austrittsöffnung 16 mit der Rechtecknut 51 in Verbindung kommt. Entsprechend wird dann im Leerlaufbetrieb die Förderrate des Pumpenkolbens zu den Einspritzstellen reduziert und ein Leiselauf mit der solchermaßen verwirklichten Leiselaufeinrichtung erzielt. Bei höheren Laststellungen des Stellhebels 35 können dann über den Stellhebel 69 der Verdreheinrichtung 52 die Rechtecknut 51 bzw. die Rechtecknuten in abgeschalteter Stellung gebracht werden. Die Nuten sind in bekannter Weise entsprechend der Zahl der Pumpenkolbenförderhübe am Ringschieber angeordnet, deren Zahl z.B. bei Vorhandensein von zwei Austrittsöffnungen 16 halbiert werden kann. Dies ist jedoch nur möglich, wenn ganzzahlige Förderhübe vorgesehen sind. Bei z.B. 5-Zylinder-Einspritzpumpen darf nur eine einzige Austrittsöffnung 16 vorgesehen werden und entsprechend müssen dann fünf Rechtecknuten vorgesehen werden. Mit der beschriebenen Verdreheinrichtung lassen sich jedoch auch andere Steuerprinzipien verwirklichen, die mit einem Verdrehen des Ringschiebers gesteuert werden. Dabei kann die zweite Steuerkante auch in anderer Weise als gezeigt vorgesehen werden. Auch sind mehrere in Drehwinkelrichtung oder in Hubrichtung übereinanderversetzte Steueröffnungen am Pumpenkolben oder Ringschieber möglich, bei denen durch Verdrehen des Ringschiebers die Steuerwirksamkeit verändert wird.

Ein zweites Ausführungsbeispiel zeigt Figur 4, das im Prinzip ähnlich aufgebaut ist wie das Ausführungsbeispiel nach Figur 2. Hier jedoch ist der Kugelkopf 55', der dem Kugelkopf 55 von Figur 2 entspricht an einem Stellbolzen 78 befestigt, der in einer Innenbohrung 65' einer in das Pumpengehäuse eingesetzten Buchse 66' dicht geführt ist. Der Stellbolzen 78 liegt dabei quer zur Pumpenkolbenachse und rechtwinklig zu einer Ebene, innerhalb der die Pumpenkolbenachse liegt. Am in den Pumpeninnenraum 7 ragenden Ende hat die Buchse 66' auf der Seite zur Pumpenkolbenachse hin eine seitliche Öffnung 79 und diametral gegenüber dieser Öffnung in der Wand einen Längsschlitz 80. Das in den Pumpensaugraum 7 ragende Ende des Stellbolzen 78 weist den Kopf 55' auf, der durch die Öffnung 79 ragt. In den Schlitz 80 greift ferner eine Führungsnase 81 ein, über die der Stellbolzen 78 verdrehgesichert ist. Daran anschließend hat der Stellbolzen 78 einen Zentrierdorn 82, auf den eine Nachführfeder 83 in Form einer Spiraldruckfeder aufgeschoben ist, die sich an einem Federteller 84, der mit dem Gehäuse verbunden ist, andererseits abstützt. Durch diese Feder wird der Stellbolzen mit seinem außerhalb der Einspritzpumpe liegenden Ende an einer Kurvenbahn oder Nokkenbahn 86 gehalten, die im ausgeführten Beispiel auf dem Stellhebel 69' angeformt ist. Der Stellhebel ist in einer Radialebene zur Achse des Stellbolzens schwenkbar und hat als Kurvenbahn 86 eine Kröpfung. Je nach Schwenkwinkel des Stellhebels 69', der um eine gehäusefeste Achse 87 schwenkbar ist, ist der Stellbolzen 87 um den Betrag h in axialer Richtung nach innen verschoben oder nach außen verschoben. Figur 5 zeigt die Nockenbahn 76' in einem um 90° versetzten Schnitt zur Ausgestaltung gemäß Figur 4. Als Abdichtung kommt hier wie auch im Ausführungsbeispiel nach Figur 2 Rundschnurringe in Frage. Der Stellhebel 69' kann nun in analoger Weise zum Ausführungsbeispiel nach Figur 2 mit dem Verstellhebel 35 gekoppelt sein. Durch die Kröpfung kann der Stellhebel 69', beliebig weit gedreht werden ohne daß der Stellbolzen 78 über den vorgesehenen Betrag hinaus verschoben wird. Durch Zwischenlegen von Abstandsscheiben bei der Lagerung des Stellhebels 69' kann leicht eine gewünschte Ausgangsstellung des Stellbolzens 78 eingestellt werden.

Statt der beschriebenen Betätigung des Stellbolzens 78 nach Figur 4 und 5 kann der Stellbolzen 78 auch durch einen Hebel 88 betätigt werden, der auf einer am Gehäuse der Kraftstoffeinspritzpumpe außerhalb befestigten Achse 89 gelagert ist und mit seinem einen Hebelarm 90 axial auf den Stellbolzen wirkt. Der andere Hebelarm 91 ist mit einer Nockenbahn 92 in Kontakt, wobei die Rückstellfeder 83 diesen Kontakt gewährleistet. Die Nockenbahn 92 ist mit dem Verstellhebel 35 verbunden und kann z.B. analog zur Ausgestaltung nach Figur 4 und 5 hergestellt sein. Dies stellt praktisch eine technische äquivalente Lösung zur Ausführung nach Figur 4 dar.

Ein viertes Ausführungsbeispiel ist in Figur 7 gezeigt. Dort ist in Abwandlung zum Ausführungsbeispiel nach Figur 4 ebenfalls der Stellbolzen 78' in der Buchse 66" gelagert. Am Ende des Stellbolzens 78' ist wiederum der Kopf 55' befestigt, der durch eine Öffnung 79' zur Pumpenkolbenachse hin herausragt und mit dem Ringschieber 18 gekoppelt ist. Geführt wird der Stellkolben 78 wiederum durch die Nase 81 in dem Schlitz 80. Abweichend vom Ausführungsbeispiel nach Figur 4 ist nun die Rückführfeder 83' am anderen Ende des Stellbolzens 78' angeordnet. Dazu geht die Innenbohrung 65' nach der Abdichtung 93 in ein Bohrungsteil 94 mit größerem Durchmesser über, in dem eine Tasse 95 geführt ist. Der äußere Boden der Tasse ist mit einem kugeligen Glied 96 versehen, das an der Kurvenbahn 86 des Stellhebels 69' zur Anlage kommt. Am inneren Boden kommt das Ende des Stellbolzens 78' zur Anlage. Dabei ist das Ende des Stellbolzens mit einem Kopf 97 versehen, zwischen dem und der Buchse am Übergang zwischen der Innenbohrung 93 zum Bohrungsteil 94 sich die Nachführfeder 83' abstützt und den Stellbolzen 78' in Anlage an der Tasse 95 hält. Bei diesem Ausführungsbeispiel wird im Prinzip der Stellbolzen 78' in gleicher Weise bewegt wie der Stellbolzen 78 gemäß Figur 4. Auch hier ist eine Variante seiner Betätigung gemäß Figur 6 möglich. Vorteilhaft liegt hier nun die Nachführfeder 83' außerhalb des Innenraums der Kraftstoffeinspritzpumpe, so daß bei einem Federbruch z.B. keine schädlichen Teile ins Innere der Kraftstoffeinspritzpumpe gelangen können, was in einem solchen Falle die Gefahr des Blokkierens der Regelung oder Zerstörung wesentlicher Teile nach sich ziehen könnte. Die Feder 83' ist ferner geschützt untergebracht durch die Abkapslung mittels der Tasse 95. Eine ähnliche Schutzvorrichtung kann z.B. beim Ausführungsbeispiel nach Figur 4 und der dort ebenfalls außerhalb liegenden Feder mit einer Kapsel 98, die von der Feder an dem Teller 70 gehalten wird und das Ende der Buchse 66 zusammen mit der Drehfeder 93 umgreift, vorgesehen werden. Auch diese Ausgestaltung hat den Vorteil, daß bruchgefertigte Teile außerhalb der Kraftstoffeinspritzpumpe liegen. Nur weist diese Ausführung nach Figur 2 gegenüber denen nach Figur 4 und 7 den Nachteil auf, daß mehr bewegte Teile vorgesehen sind, die eingestellt und montiert werden müssen und zudem ein größeres Übertragungsspiel mit sich bringen.

## Patentansprüche

1. Kraftstoffeinspritzpumpe für Brennkraftmaschinen mit einem in einem Pumpenzylinder (3) hin- und hergehend und zugleich rotierend und dabei als Verteiler des geförderten Kraftstoffes zu mehreren Kraftstoffeinspritzstellen dienenden Pumpenkolben (4), der im Pumpenzylinder einen Pumpenarbeitsraum (6) begrenzt, mit Änderung der vom Pumpenkolben geförderten Kraftstoffeinspritzmenge durch Steuern der Öffnung einer Austrittsöffnung (16) am Pumpenkolbenumfang eines im Pumpenkolben angeordneten, vom Pumpenarbeitsraum (6) zu einem Entlastungsraum (7) führenden Entlastungskanals (14) mittels eines auf dem Pumpenkolben durch einen Kraftstoffeinspritzmengenregler (25) innerhalb des Entlastungsraumes über einen Reglerhebel (39) axial verschiebbaren Ringschiebers (18), der eine erste Steuerkante (19) aufweist, die in einer zur Pumpenkolbenachse radialen Ebene liegt und eine zweite Steuerkante (51) aufweist, über die eine Verbindung vom Pumpenarbeitsraum (6) zum Entlastungsraum (7) im Laufe des Pumpenkolbenförderhubes zu anderen Zeiten als dem Öffnen der Austrittsöffnung (16) durch die erste Steuerkante (19) herstellbar ist, wobei die Steuerwirksamkeit der zweiten Steuerkante (51) im Sinne der Herstellung dieser Verbindung durch Verdrehen des Ringschiebers verändert oder aufgehoben werden kann, mit einer eine Verdrehung ohne Hubänderung der ersten Steuerkante (19) zulassenden ersten Kupplungseinrichtung (40) zwischen Ringschieber (18) und Reglerhebel (39) bestehend aus in einer zur Pumpenkolbenachse radialen Ebene liegenden Führungsflächen (41) und einem auf diesen axial weisenden Führungsflächen geführten Gleitteil (40) sowie mit einer zweiten eine Hubänderung ohne Verdrehen des Ringschiebers zulassenden Kupplungseinrichtung zwischen Ringschieber (18) und einem Schwenkorgan (53) einer Verdreheinrichtung (52) zur Einstellung der Drehstellung des Ringschiebers bestehend aus sich in Richtung der Pumpenkolbenachse erstreckenden, in Umfangsrichtung des Pumpenkolbens weisenden Führungsflächen (57) und einem auf diesen Führungsflächen geführten Gleitteil (55), von denen das Gleitteil oder die Führungsflächen am Schwenkorgan (53) vorgesehen sind, wobei zur Betätigung des Schwenkorgans ein Stellhebel (69, 69') vorgesehen ist, dadurch gekennzeichnet, daß der Stellhebel (69, 69') mit einem der Eingabe des Drehmomentenwunsches an den Kraftstoffeinspritzmengenregler (25) dienenden Verstellhebel (35) der Kraftstoffeinspritzpumpe gekoppelt ist und daß der Stellhebel (69, 69') derart mit dem Schwenkorgan (53) gekoppelt ist, daß bei einer Verdrehung des Verstellhebels (35) in einem vorgegebenen ersten Verdrehbereich, der einerseits von einem Leerlaufanschlag (37) des Verstellhebels (35) begrenzt ist, eine Verdrehung des Ringschiebers (18) bis zu einer maximalen Verdrehstellung erfolgt und bei einer Verdrehung des Verstellhebels (35) in einem Verdrehbereich außerhalb des ersten Verdrehbereichs der Ringschieber (18) unabhängig von der Stellung des Verstellhebels (35) die maximale Verdrehstellung beibehält.

2. Kraftstoffeinspritzpumpe nach Anspruch 1, dadurch gekennzeichnet, daß das Schwenkorgan über eine Welle (64) und eine Feder (73) mit einem außerhalb des Pumpengehäuses (1) auf der Welle angeordneten Stellhebel (69) kraftschlüssig gekoppelt ist, der mit dem Verstellhebel (35) der Kraftstoffeinspritzpumpe gekoppelt ist, wobei die Welle (64) durch Anschläge (75, 76) bestimmt nur in einem bestimmten Winkelbereich verdrehbar ist (Figuren 2 und 3).

3. Kraftstoffeinspritzpumpe nach Anspruch 1, dadurch gekennzeichnet, daß das Schwenkorgan über eine Nachführfeder (83, 83') kraftschlüssig an einer Kurvenbahn (86) gehalten wird, die von dem mit dem Verstellhebel (35) gekoppelten Stellhebel (69') bewegt wird (Figur 4 bis 7).

4. Kraftstoffeinspritzpumpe nach Anspruch 1, dadurch gekennzeichnet, daß das Schwenkorgan (55, 55') über eine Nachführfeder (83) und einen Abtasthebel (88) mit einer vom Verstellhebel (35) der Kraftstoffeinspritzpumpe bewegten Nocken- , bahn (32) gekoppelt ist. (Figur 6).

5. Kraftstoffeinspritzpumpe nach Anspruch 3 oder 4, dadurch gekennzeichnet, daß das Schwenkorgan einen Stellbolzen (78, 78') aufweist, der in einer Bohrung (65') dicht aus dem Gehäuse der Kraftstoffeinspritzpumpe nach außen geführt ist.

6. Kraftstoffeinspritzpumpe nach Anspruch 5, dadurch gekennzeichnet, daß der Stellbolzen eine Verdrehsicherung (80, 81 ) aufweist und am in den Entlastungsraum (7) ragenden Ende ein Gleitteil (55, 55') aufweist, das zwischen den in Umfangsrichtung weisenden Führungsflächen (57), die am Ringschieber (18) angeordnet sind, eingreift.

7. Kraftstoffeinspritzpumpe nach Anspruch 6, dadurch gekennzeichnet, daß der Stellbolzen (78) am innenliegenden, das Gleitteil (55') aufweisenden Ende von der sich im Entlastungsraum (7) gehäusefest abstützenden Nachführfeder (83) beaufschlagt ist.

8. Kraftstoffeinspritzpumpe nach Anspruch 6, dadurch gekennzeichnet, daß in einem, sich an die Bohrung (65') nach außen anschließenden im Durchmesser erweiterten Bohrungsteil (94) die Nachführfeder (83') angeordnet, die sich zwischen Stellbolzen (78') und Gehäuse (1) abstützt (Figur 7).

9. Kraftstoffeinspritzpumpe nach Anspruch 8, dadurch gekennzeichnet, daß der Stellbolzen (78') mit seinem außenliegenden Ende gegen eine die Nachführfeder (83') umschließende, in dem erweiterten Bohrungsteil (94) geführten Tasse gedrückt wird, die über ein kugelförmiges Glied (96) an der Kurvenbahn (86) des Stellhebels (69') anliegt.

10. Kraftstoffeinspritzpumpe nach Anspruch 5 bis 9, dadurch gekennzeichnet, daß die Kurvenbahn auf einem sich in einer radialen Ebene zur Stellbolzenachse bewegenden Schenkel des Stellhebels (69') als Kröpfung dieses Schenkels ausgebildet ist.

## Revendications

1. Pompe d'injection de carburant pour moteurs à combustion interne comprenant un piston de pompe (4), animé d'un mouvement alternatif et en même temps rotatif dans un cylindre de pompe (3) et servant de distributeur du carburant refoulé en plusieurs endroits d'injection de carburant, qui délimite dans le cylindre de pompe une chambre de travail de pompe (6), avec modification de la quantité de carburant à injecter refoulée par le piston, en commandant l'ouverture d'un orifice de sortie (16) sur la périphérie du piston de pompe d'un canal de décharge (14) disposé sur le piston et menant de la chambre de travail (6) à une chambre de décharge (7), au moyen d'un tiroir annulaire (18) déplaçable axialement sur le piston de pompe par un régulateur de quantité d'injection de carburant (25) à l'intérieur d'une chambre de décharge par l'intermédiaire d'un levier régulateur (39); lequel tiroir présente une première arête de commande (19), qui se trouve dans un plan radial par rapport à l'axe du piston et présente une deuxième arête de commande (51), au moyen de laquelle une communication peut s'établir entre la chambre de travail (6) de la pompe par rapport à la chambre de décharge (7) au cours de la course de refoulement du piston de pompe à d'autres moments comme à l'ouverture de l'orifice de sortie (16) par la première arête de commande, tandis que l'efficacité de la commande de la deuxième arête de commande (51) au sens de l'établissement de cette liaison, peut être modifiée ou supprimée par une rotation du tiroir annulaire, avec en outre, entre le tiroir annulaire (18) et le levier régulateur (39), un premier dispositif d'accouplement (40) permettant une rotation sans modification de course de la première arête de commande (19), constitué par des surfaces de guidage (41) situées dans un plan radial par rapport à l'axe du piston de la pompe et une pièce coulissante (55) guidée sur ces surfaces orientées axialement et, en plus, un deuxième dispositif d'accouplement permettant une modification de course sans rotation du tiroir annulaire entre le tiroir annulaire (18) et un organe pivotant (53) d'un dispositif de rotation (52) destiné au réglage de la position en rotation du tiroir annulaire, constitué par des surfaces de guidage (57) s'étendant en direction de l'axe du piston et par une pièce coulissante (55) guidée sur ces surfaces de guidage, dont la pièce coulissante ou les surfaces de guidage sont prévues sur l'organe pivotant (53), un levier de réglage (69, 69') étant prévu pour la manoeuvre de l'organe pivotant, caractérisée en ce que le levier de réglage (69, 69') est accouplé à un levier de déplacement (35) de la pompe d'injection de carburant servant à l'introduction du couple désiré sur le régulateur de quantité de carburant à injecter (25), en ce que le levier de réglage (69, 69') est accouplé à l'organe pivotant (53) de telle sorte que, lors d'une rotation du levier de réglage (35) dans un secteur de rotation fixé, qui est limité d'une part par une butée de marche à vide (37) du levier de déplacement (35), il se produit une rotation du tiroir annulaire (18) jusqu'à une position de rotation maximale et, pour une rotation du levier de déplacement (35) dans un secteur de rotation de dehors du premier secteur de rotation, le tiroir annulaire 18 conserve la position de rotation maximale, indépendamment de la position du levier de déplacement (35).

2. Pompe d'injection de carburant selon la revendication 1, caractérisée en ce que l'organe pivotant est accouplé par interpénétration par la force, au moyen d'un arbre (64) et d'un ressort (73) à un levier de réglage (69) disposé en dehors du carter de pompe (1 qui est lui-même accouplé au levier de déplacement (35) de la pompe d'injection de carburant, l'argre (64) ne pouvant être tourné délibérément par suite de butées (75, 76) que dans un secteur angulaire déterminé (figures 2 et 3).

3. Pompe d'injection de carburant selon la revendication 1, caractérisée en ce que l'organe pivotant est maintenu au moyen d'un ressort de maintien (83, 83') par interpénétration par la force sur un parcours à came (86), qui est déplacé par le levier de réglage (69') accouplé au levier de déplacement (35) (figures 4 à 7).

4. Pompe d'injection de carburant selon la revendication 1, caractérisée en ce que l'organe pivotant (55, 55') est accouplé au moyen d'un ressort de maintien (83) et d'un levier de palpage (88) à une piste à came (32) déplacé par le levier de réglage (35) de la pompe d'injection de carburant (figure 6).

5. Pompe d'injection de carburant selon la revendication 3 ou 4, caractérisée en ce que l'organe pivotant présente un axe de réglage (78, 78') qui est guidé dans un alésage (65') de manière étanche hors du carter de la pompe d'injection de carburant vers l'extérieur.

6. Pompe d'injection de carburant selon la revendication 5, caractérisée en ce que l'axe de réglage présente une sécurité contre la rotation et comporte à son extrémité faisant saillie dans la chambre de décharge (7) une pièce coulissante (55, 55'), qui est engagée entre les surfaces de guidage (57) orientées en direction du pourtour, qui sont disposées sur le tiroir annulaire (18).

7. Pompe d'injection de carburant selon la revendication 6, caractérisée en ce que l'axe de réglage (78) est soumis à son extrémité située à l'intérieur, qui présente la pièce coulissante (55') à l'action du ressort de maintien (83) pourvu d'un appui fixe sur le corps dans la chambre de décharge (7).

8. Pompe d'injection de carburant selon la revendication 6, caractérisée en ce que le ressort de maintien (83'), qui s'appuie entre l'axe de réglage (78') et le carter (1), est disposé dans la partie d'alésage (94) de diamètre élargi faisant suite vers l'extérieur à l'alésage (65').

9. Pompe d'injection de carburant selon la revendication 8, caractérisée en ce que l'axe de réglage (78') est guidé par son extrémité située à l'extérieur contre une tasse guidée dans la partie d'alésage élargie et entourant le ressort de maintien (83'), qui s'appuie au moyen d'un élément en forme de sphère (96) sur la piste à came (86) du levier de réglage.

10. Pompe d'injection de carburant selon les revendications 5 à 9, caractérisée en ce que la piste à came est constituée d'une branche du levier de réglage (69') se déplaçant dans un plan radial par rapport à l'axe de l'axe de réglage comme un étranglement de cette branche.

## Claims

1. Fuel injection pump for internal combustion engines, having a pump plunger (4) which [lacuna] in a reciprocating and at the same time rotating manner in a pump cylinder (3), thereby acts as a distributor for the delivered fuel to a plurality of fuel injection locations and defines in the pump cylinder a pump working chamber (6), having alteration of the fuel injection quantity, delivered by the pump plunger, by controlling the opening of an outlet port (16), at the pump plunger periphery, of a relieving channel (14), arranged in the pump plunger and leading from the pump working chamber (6) to a relieving chamber (7), by means of an annular slide valve (18) which can be axially displaced on the pump plunger by a fuel injection quantity governor (25) inside the relieving chamber via a governor lever (39) and has a first control edge (19), which lies in a radial plane to the pump plunger axis and has a second control edge (51) via which a connection can be made from the pump working chamber (6) to the relieving chamber (7) in the course of the pump-plunger delivery stroke at different times to the opening of the outlet port (16) by the first control edge (19), in which arrangement the control effectiveness of the second control edge (51), for making this connection, can be altered or neutralized by turning the annular slide valve, having a first coupling device (40) between annular slide valve (18) and governor lever (39), which first coupling device (40) permits turning without changing the stroke of the first control edge (19) and consists of guide surfaces (49), lying in a radial plane to the pump plunger axis, and a sliding part (40) guided on these axially pointing guide surfaces, and also having a second coupling device between annular slide valve (18) and a pivoted member (53) of a turning device (52) for setting the rotational position of the annular slide valve, which second coupling device permits a change in stroke without turning the annular slide valve and consists of guide surfaces (57), extending in the direction of the pump plunger axis and pointing in the peripheral direction of the pump plunger, and a sliding part (55) guided on these guide surfaces, of which the sliding part or the guide surfaces are provided on the pivoted member (53), a position lever (69, 69') being provided for actuating the pivoted member, characterized in that the positioning lever (69, 69') is coupled to an adjusting lever (35) of the fuel injection pump, which adjusting lever (35) is used for the input of the desired torque to the fuel injection quantity governor (25), and in that the positioning lever (69, 69') is coupled to the pivoted member (53) in such a way that, when the adjusting lever (35) turns in a predetermined first turning range which is limited on the one side by an idling stop (37) of the adjusting lever (35), turning of the annular slide valve (18) up to a maximum turned position is effected, and, when the adjusting lever (35) turns in a turning range outside the first turning range, the annular slide valve (18) maintains the maximum turned position irrespective of the position of the adjusting lever (35).

2. Fuel injection pump according to Claim 1, characterized in that the pivoted member, via a shaft (64) and a spring (73), is non-positively coupled to a positioning lever (69) which is arranged outside the pump housing (1) on the shaft and is coupled to the adjusting lever (35) of the fuel injection pump, in which arrangement the shaft (64), determined by stops (75, 76), can be turned only in a certain angular range (Figs. 2 and 3).

3. Fuel injection pump according to Claim 1, characterized in that the pivoted member, via a follow-up spring (83, 83'), is held non-positively on a cam contact surface (86) which is moved by the positioning lever (69') coupled to the adjusting lever (35) (Figs. 4 to 7).

4. Fuel injection pump according to Claim 1, characterized in that the pivoted member (55, 55'), via a follow-up spring (83) and a sensing lever (88), is coupled to a cam contact surface (32) moved by the adjusting lever (35) of the fuel injection pump (Fig. 6).

5. Fuel injection pump according to Claim 3 or 4, characterized in that the pivoted member has a positioning bolt (78, 78') which, in a bore (65'), is tightly guided to the outside out of the housing of the fuel injection pump.

6. Fuel injection pump according to Claim 5, characterized in that the positioning bolt has a means (80, 81) of securing against turning and, at the end protruding into the relieving chamber (7), a sliding part (55, 55') which engages between the guide surfaces (57) which point in the peripheral direction and are arranged on the annular slide valve (18).

7. Fuel injection pump according to Claim 6, characterized in that the positioning bolt (78), at the inner-lying end having the sliding part (55'), is acted upon by the follow-up spring (83) which is supported in the relieving chamber (7) such that it is fixed to the housing.

8. Fuel injection pump according to Claim 6, characterized in that the follow-up spring (83') which is supported between the positioning bolt (78') and the housing (1) [lacuna] arranged in a bore part (94) adjoining the bore (65') to the outside and widened in diameter (Fig. 7).

9. Fuel injection pump according to Claim 8, characterized in that the positioning bolt (78'), with its outer-lying end, is pressed against a cup which encloses the follow-up spring (83'), is guided in the widened bore part (94) and, via a spherical member (96), bears on the cam contact surface (86) of the positioning lever (69').

10. Fuel injection pump according to Claims 5to 9, characterized in that the cam contact surface is formed on a leg of the positioning lever (69') as an offset section of this leg, which moves in a radial plane to the positioning bolt axis.
